# EUROPÄISCHE PATENTSCHRIFT

(11) **EP 1 306 933 B1**
(45) Veröffentlichungstag und Bekanntmachung des Hinweises auf die Patenterteilung: **24.05.2006**
(21) Anmeldenummer: 02023110.6
(22) Anmeldetag: 15.10.2002
(51) Int. Cl.: H01R 13/631, H01R 9/18, H01R 13/645, H01R 13/652

(54) **Führungssystem für Kontaktstecker**
Guiding system for contact plug
Système de guidage pour fiche de contact

(30) Priorität: 25.10.2001 DE 20117303 U
(43) Veröffentlichungstag der Anmeldung: 02.05.2003
(73) Patentinhaber: ERNI ELEKTROAPPARATE GMBH, D-73099 Adelberg (DE)
(72) Erfinder: Lappöhn, Jürgen, 73108 Gammelshausen (DE)
(74) Vertreter: Fürst, Siegfried

(56) Entgegenhaltungen:
- EP-A- 0 794 594
- DE-U1- 8 904 564
- US-A- 6 050 852
- US-A- 6 074 235

## Beschreibung

Die Erfindung bezieht sich auf Vorrichtungen zum lagerichtigen miteinander Verbinden elektrischer Bauteile.

Derartige Vorrichtungen sind in den unterschiedlichsten Ausführungsformen bekannt und gebräuchlich. Mit diesen Vorrichtungen werden elektrische Bauteile, wie unter anderem elektrische Kontakte, Stecker, Steckerleisten, Messer- und Federleisten sowie Leiterplatten, Platinen oder dergleichen jeweils lagerichtig miteinander verbunden. Mit diesen Vorrichtungen ist erreicht, dass die empfindlichen elektrisch leitfähigen Bauteile, z.B. die Messer bzw. Federn lagerichtig miteinander verbunden oder ineinander gesteckt werden, um ein Verbiegen und damit eine Beschädigung derselben bei der Herstellung eines elektrischen Kontaktes zu vermeiden.

Dazu verfügt die Vorrichtung über einen sogenannten Pin, der in Verbindungsrichtung der beiden Bauteile über das Bauteil, an dem er angeordnet ist, übersteht, um in eine komplementär ausgebildete Hülse am anderen Bauteil eingesteckt zu werden. Aufgrund der überstehenden Ausführung des Pins ist gewährleistet, dass die elektrischen Kontakte selbst lagerichtig miteinander verbunden werden.

Es sind Verbindungsvorrichtungen bekannt, bei denen der Pin eine Öffnung, die in einem üblicherweise seitlich über das erste Bauteil überstehenden Wandungsabschnitt vorgesehen ist, durchgreift. Zur Festlegung des Pins an diesem ersten Wandungsabschnitt bzw. dem ersten Bauteil ist dieser über eine Verschraubung mit einer Mutter an der Rückseite, d.h. der Seite, die von dem zweiten Bauteil weg weist, festgelegt. Dadurch kann der Pin z.B. bei einer Beschädigung desselben in Folge eines unkorrekten Zusammensteckens, ausgetauscht werden.

Dokument US-A-60 74235 offen bart eine Vorrichtung gemäß dem Oberbegriff des Anspruchs 1.

Ausgehend von diesem Stand der Technik ist der Fachmann vor die Aufgabe gestellt, eine Verbindungsvorrichtung dahingehend zu verbessern, dass der Pin verdrehsicher an dem ersten Bauteil angeordnet ist.

Erfindungsgemäß wird diese Aufgabe durch ein Führungssystem für Kontaktstecker mit den Merkmalen des Anspruches 1, insbesondere des kennzeichnenden Teils, gelöst. Vorteilhafte Ausgestaltungen der Erfindung sind Gegenstand von Unteransprüchen.

Der Kerngedanke der Erfindung besteht darin, dass bei dem neuen Führungssystem an dem besagten Pin ein über seine Umfangsfläche überstehender Kragen ausgebildet ist. Dieser Pin verfügt im allgemeinen über einen über seine axiale Erstreckung im wesentlichen gleichförmigen Querschnitt. Lediglich an der Stelle des Kragens ist dieser Querschnitt durch über die sonstige Umfangsfläche überstehende Vorsprünge erweitert bzw. verändert. Dieser Kragen ist dabei erfindungsgemäß in eine Aussparung einer Zwischenplatte eingesetzt, so dass der Pin, relativ zu seiner Längsachse, verdrehsicher zu dieser Zwischenplatte an dieser festgelegt ist. Die Zwischenplatte ihrerseits ist ebenfalls verdrehsicher bezüglich dem Wandungsabschnitt des ersten Bauteils an diesem angeordnet.

Der Vorteil der Erfindung besteht darin, dass ein axiales Verdrehen des Pins relativ zu dem Bauteil, an dem er angeordnet ist, vermieden wird, so dass auch ein unbeabsichtigtes Lösen der Verschraubung mit der Mutter, an der Rückseite des Wandungsabschnitts, vermieden wird.

Zur Erleichterung des Einführens des Pins in die Hülse, die am zweiten Bauteil, das mit dem ersten verbunden werden soll, angeordnet ist, ist die Öffnung der Hülse, die in Richtung auf den Pin weist, mit einer konischen Erweiterung, insbesondere in Form eines Trichters, versehen. Ebenso kann die auf die Hülse weisende Spitze des Pins konisch oder spitz zulaufend oder gerundet ausgebildet sein.

Um eine exakte Ausrichtung der beiden Bauteile zueinander zu erhalten, ist des weiteren vorgeschlagen, dass an der Zwischenplatte und/oder an der Hülse weitere Ausrichtvorrichtungen, insbesondere in Form von Vorsprüngen, vorgesehen sind. Diese Vorsprünge stehen zum Beispiel in Einsteckrichtung über die Zwischenplatte hervor. Die an der Hülse angeordnete Ausrichtvorrichtung ist zum lagerichtigen Ausrichten der beiden Bauteile zueinander mit komplementär ausgebildeten Vorsprüngen und/oder Vertiefungen, in die die Vorsprünge der Zwischenplatte in Eingriff bringbar sind, versehen. Damit sind die beiden Bauteile exakt aufeinander ausrichtbar, wobei die Vorsprünge bzw. die weitere Ausrichtvorrichtung derart ausgebildet ist, dass die exakte Ausrichtung vor dem tatsächlichen miteinander Verbinden der elektrischen Kontaktelemente, z.B. Messer und Federn, erfolgt.

Um einen stabilen Pin zu erhalten, ist dieser aus einem Metall angefertigt, so dass er einerseits leicht herstellbar und dennoch kostengünstig ist. Vorzugsweise ist dabei der elektrische Pin sowie die Hülse, in die er eingesteckt wird, elektrisch kontaktiert, um derart einen Masseschluss zwischen beiden Bauteilen herzustellen, bevor die, insbesondere weiteren, elektrischen Kontaktelemente selbst miteinander verbunden werden. Damit ist eine eventuelle Beschädigung durch Entladung statischer Elektrizität vermieden. Dazu kann die Hülse entweder selbst vollständig aus Metall, mit einem entsprechenden Anschluss an Masse ausgeführt sein oder sie ist zumindest abschnittsweise innenseitig elektrisch leitfähig ausgebildet, z.B. beschichtet.

Zur dauerhaften Verbindung der beiden Bauteile miteinander ist des weiteren vorgeschlagen, dass an dem Pin eine Querschnittsverringerung oder -erweiterung in Form eines Rastvorsprungs ausgebildet ist, der mit einem entsprechend ausgebildeten Rastvorsprung im Inneren der Hülse zusammen wirkt. Dazu ist der Rastvorsprung vorzugsweise als um den Pin umlaufende Querschnittsverringerung ausgebildet. Ebenso können derartige Rastvorsprünge/Querschnittsverringerungen auch an den vorstehend beschriebenen Vorsprüngen der weiteren Ausrichtvorrichtungen angeordnet sein.

Zum lagerichtigen Ausrichten des Pins bezüglich der Zwischenplatte bzw. dem ersten Bauteil ist der Kragen in Form zweier gegenüberliegender Vorsprünge ausgebildet, so dass der Pin durch diese beiden radial abstehenden Arme bzw. Abschnitte in einer dementsprechend ausgebildeten Aussparung der Zwischenplatte verdrehsicher einsetzbar ist. Prinzipiell ist dem Kragen jedoch auch jede andere unrunde oder asymmetrische Formgebung verleihbar, z.B. in Form eines N-Ecks, insbesondere Dreieck, Viereck, Fünfeck oder Sechseck.

In einer vorteilhaften Weiterbildung der Erfindung bestehen sowohl Zwischenplatte mit der daran angeordneten Ausrichtvorrichtungen, sowie die Hülse mit entsprechend ausgebildeten Vorsprüngen/Vertiefungen jeweils aus einstückig ausgebildeten Kunststoff-Bauteilen, die insbesondere im Spritzguss-Verfahren in einfacher Weise herstellbar sind.
Mit einer derartigen Ausgestaltung ist es möglich, die jeweiligen Elemente der Verbindungsvorrichtung durch Einstecken weiterer Vorsprünge in weitere Öffnungen der jeweiligen Wandungsabschnitte der miteinander zu verbindenden Bauteile an diesen Wandungsabschnitten festzulegen. Die Elemente können auch z.B. mit einer weiteren Schraube fest an diesen Wandungsabschnitten befestigt werden.

Bei einer Ausführung der Hülse in Kunststoff kann die elektrische Kontaktierung zur Herstellung einer Masseverbindung z.B. dadurch erfolgen, dass das Innere der Hülse elektrisch leitfähig beschichtet und entsprechend kontaktiert wird. Prinzipiell ist es auch denkbar, dass die Hülse an dem der Öffnung gegenüberliegenden Ende offen ausgebildet ist, also in Form einer Röhre, so dass der Pin an diesem anderen Ende über die Röhre übersteht und seinerseits elektrisch an dem zweiten Bauteil kontaktierbar ist.

An der Hülse kann auch eine elektrisch kontaktierte, mechanische Feder angeordnet sein, die die Hülle der Hülse durchgreift, um einen elektrischen Kontakt, insbesondere die Erdung, zwischen Feder und Pin beim Einschieben des Pins in die Hülse zu erzeugen. Derart wird eine Erdung erreicht, bevor die eigentlichen elektrischen Kontakte einander berühren. Die Feder kann, in eingeschobenem Zustand des Pins, auch in eine Rastvertiefung am Pin eingreifen.

Weitere Einzelheiten, Merkmale und Vorteile der Erfindung lassen sich dem nachfolgenden Beschreibungsteil entnehmen, in dem anhand von Zeichnungen ein Ausführungsbeispiel der Erfindung näher dargestellt ist. Es zeigen:
- Figur 1: eine Verbindungsvorrichtung in perspektivischer Ansicht, und
- Figur 2: eine weitere perspektivische Ansicht.

Bei dem in den Figuren dargestellten Ausführungsbeispiel der Erfindung handelt es sich um eine Verbindungsvorrichtung für zwei elektrische Bauteile. An einem Wandungsabschnitt 3 des ersten Bauteiles ist eine Zwischenplatte 7 mit einer Aussparung angeordnet. Sowohl Zwischenplatte 7 als auch Wandungsabschnitt 3 werden von einem Pin 1, vorzugsweise ein Metallstift, durchgriffen, wobei der Pin 1 über einen über den Umfang desselben überstehenden Kragen 6 verfügt, der in die Aussparung der Zwischenplatte eingesetzt ist.

Zum Verbinden der beiden elektrischen Bauteile miteinander werden sie in Einsteckrichtung "E", wie durch den Pfeil angedeutet, aufeinander zu bewegt. Zum Erleichtern des Einführens des Pins 1 in die Hülse 2 ist die Spitze 1a des Pins 1 konisch zulaufend ausgebildet, und die Öffnung 2a der Hülse 2 mit einer konischen Erweiterung versehen. Die Hülse 2, vorzugsweise ebenfalls ein spritzgegossenes Kunststoff-Bauteil, ist an einem weiteren Wandungsabschnitt 4 des zweiten elektrischen Bauteiles angeordnet.

Zur lagerichtigen Ausrichtung der beiden elektrischen Bauteile zueinander sind an der Zwischenplatte 7 sowie der Hülse 2 weitere Ausrichtvorrichtungen 8, 8a in Form von einander entsprechenden Vorsprüngen und Aussparungen vorgesehen. Diese Ausrichtvorrichtungen 8, 8a sind entweder einstückig an die Zwischenplatte 7 bzw. Hülse 2 angeformt, können aber auch als lösbare, austauschbare weitere Elemente ausgebildet sein.

Wie in Figur 2 ersichtlich, ist an dem ersten 3 und dem zweiten 4 Wandungsabschnitt je eine Öffnung (z.B. eine Durchgangsbohrung) vorgesehen, um die Zwischenplatte 7 bzw. die Hülse 2 mit Hilfe einer Mutter 5 bzw. einer Schraube 10 festzulegen. Zur Ausrichtung der Hülse 2, sowie gegebenenfalls der Zwischenplatte 7, sind an diesen selbigen (2; 7) Stifte 12 angeformt, die jeweils in eine Öffnung (11) in den Wandungsabschnitten 3, 4 ein- oder durchgreifen.

Der Pin 1 ist auf der Rückseite des ersten Wandungsabschnittes 3, die der Hülse 2 abgewandt ist, mit einer auf den Pin 1 aufschraubbaren Mutter 5 lösbar festgelegt.

Wie aus Figur 1 ersichtlich, ist an dem Pin 1 eine durchgehend umlaufende Querschnittsverringerung 9 zur Erzeugung eines Rastvorsprungs ausgebildet, der mit einer komplementär ausgebildeten Rastnase, hier nicht dargestellt, im Inneren der Hülse 2 zur lösbaren Befestigung der beiden elektrischen Bauteile aneinander zusammenwirken kann.

An der Hülse 2 ist eine Feder 13 angeordnet, mit der ein elektrischer Kontakt, insbesondere zur Massekontaktierung, zwischen Feder 13 und Pin 1 herstellbar ist. Damit ist es möglich, die zu verbindenden Bauteile gemeinsam zu erden, bevor die eigentlichen elektrischen Kontakte in Eingriff gebracht werden.

### Bezugszeichenliste

- 1: Pin
- 1a: Spitze von Position 1
- 2: Hülse
- 2a: Öffnung von Position 2
- 3: Wandungsabschnitt eines ersten elektrischen Bauteils
- 4: Wandungsabschnitt eines zweiten elektrischen Bauteils
- 5: Mutter
- 6: Kragen an Position 1
- 7: Zwischenplatte
- 8, 8a: Ausrichtvorrichtung
- 9: Querschnittserweiterung oder -verringerung
- 10: Schraube
- 11: Öffnung in Position 3
- 12: Stifte an Position 2
- 13: Feder
- E: Einsteckrichtung

## Patentansprüche

1. Verbindungsvorrichtung zweier elektrischer Bauteile, insbesondere für Stecker, Messer- und Federleisten sowie Steckkarten, Platinen oder dergleichen, mit einem am ersten Bauteil angeordneten Pin (1) und einer am zweiten Bauteil angeordneten Hülse (2) zur Aufnahme des Pins (1), wobei der Pin (1) eine Öffnung an einem Wandungsabschnitt (3) des ersten Bauteils durchgreift und mit einer an der Rückseite dieses Wandungsabschnitts (3) angeordneten, auf den Pin (1) aufschraubbaren Mutter (5) festgelegt ist,
wobei
der Pin (1) mit einem über den Pin (1) überstehenden Kragen (6) an seiner Umfangsfläche versehen ist, ***dadurch gekennzeichnet, dass***
■ der Kragen (6) in eine komplementär zum Kragen (6) ausgebildete Aussparung einer Zwischenplatte (7) eingesetzt ist,
■ die Zwischenplatte (7) an dem Wandungsabschnitt (3) des ersten Bauteils angeordnet ist.

2. Verbindungsvorrichtung nach Anspruch 1,
***dadurch gekennzeichnet, dass***
die Öffnung (2a) der Hülse (2) konisch erweitert und/oder die auf die Hülse (2) weisende Spitze (1a) des Pins (1) konisch zulaufend ausgebildet ist.

3. Verbindungsvorrichtung nach Anspruch 1 oder 2,
***dadurch gekennzeichnet, dass***
an der Zwischenplatte (7) eine weitere Ausrichtvorrichtung (8) zum lagerichtigen Verbinden der beiden Bauteile vorgesehen ist und/oder an der Hülse (2) eine komplementär ausgebildete Vorrichtung (8a) vorgesehen ist.

4. Verbindungsvorrichtung nach einem der vorhergehenden Ansprüche,
***dadurch gekennzeichnet, dass***
der Pin (1) aus Metall besteht und insbesondere Pin (1) und Hülse (2) elektrisch kontaktierbar und mit der Masse verbindbar sind.

5. Verbindungsvorrichtung nach einem der vorhergehenden Ansprüche,
***dadurch gekennzeichnet, dass***
der Pin (1) über eine Querschnittsverringerung (9) in Form eines Rastvorsprungs verfügt, insbesondere die Querschnittsverringerung (9) durchgehend umlaufend um den Pin (1) ist.

6. Verbindungsvorrichtung nach einem der vorhergehenden Ansprüche,
***dadurch gekennzeichnet, dass***
der Kragen (6) in Form zweier gegenüberliegender Vorsprünge ausgebildet ist.

7. Verbindungsvorrichtung nach einem der Ansprüche 1 bis 5,
***dadurch gekennzeichnet, dass***
der Kragen (6) asymmetrisch ausgebildet ist.

8. Verbindungsvorrichtung nach einem der vorhergehenden Ansprüche,
***dadurch gekennzeichnet, dass***
die Hülse (2) mit einer Verschraubung (10) an einem Wandungsabschnitt (4) des zweiten Bauteils und/oder die Zwischenplatte (7) mit einer Verschraubung (10) an einem Wandungsabschnitt (3) des ersten Bauteils festlegbar ist.

9. Verbindungsvorrichtung nach einem der vorhergehenden Ansprüche,
***dadurch gekennzeichnet, dass***
die Hülse (2) an dem dem Pin (1) abgewandten Ende offen ausgebildet ist, zum Durchgriff des Pins (1), insbesondere der Pin (1) an seinem die Hülse (2) durchgreifenden Ende mit einer Rasterweiterung zur Festlegung an der offenen Hülse (2) versehen ist.

10. Verbindungsvorrichtung nach einem der vorhergehenden Ansprüche,
***dadurch gekennzeichnet, dass***
an der Hülse (2) eine Feder (13) zur Kontaktierung des Pins (1) vorgesehen ist, insbesondere eine Feder (13) mit einer Rasteinrichtung.

## Claims

1. Connecting device of two electrical components, particularly for plugs, multiple plugs and multiple sockets as well as plug cards, circuitboards or the like, with a pin (1) arranged at the first component and sleeve (2), which is arranged at the second component for reception of the pin (1), wherein the pin (1) engages through an opening at a wall section (3) of the first component and is fixed by a nut (5) arranged at the rear side of this wall section (3) and threadable onto the pin (1), wherein the pin (1) is provided at its circumferential surface with a collar (6) protruding over the pin (1), **characterised in that** the collar (6) is inserted into a cut-out, which is formed to be complementary to the collar (6), of an intermediate plate (7) and the intermediate plate (7) is arranged at the wall section (3) of the first component.

2. Connecting device according to claim 1, **characterised in that** the opening (2a) of the sleeve (2) is conically widened and/or the tip (1 a), which faces the sleeve (2), of the pin (1) runs in conically.

3. Connecting device according to claim 1 or 2, **characterised in that** a further aligning device (8) for positionally correct connection of the two components is provided at the intermediate plate (7) and/or a device (8a) of complementary construction is provided at the sleeve (2).

4. Connecting device according to one of the preceding claims, **characterised in that** the pin (1) consists of metal and, in particular, pin (1) and sleeve (2) are electrically contactable and are connectible with ground.

5. Connecting device according to one of the preceding claims, **characterised in that** the pin (1) has a cross-sectional narrowing (9) in the form of a detent projection, in particular the cross-sectional narrowing (9) extends continuously around the pin (1).

6. Connecting device according to one of the preceding claims, **characterised in that** the collar (6) is constructed in the form of two opposite projections.

7. Connecting device according to one of claims 1 to 5, **characterised in that** the collar (6) is of asymmetrical construction.

8. Connecting device according to one of the preceding claims, **characterised in that** the sleeve (2) can be fixed by a screw connection (10) to a wall section (4) of the second component and/or the intermediate plate (7) can be fixed by screw connection (10) to a wall section (3) of the first component.

9. Connecting device according to one of the preceding claims, **characterised in that** the sleeve (2) is formed at the end remote from the pin (1) to be open and for engagement through the pin (1) the pin (1) in particular is provided at its end engaging through the sleeve (2) with a detent enlargement for fixing to the open sleeve (2).

10. Connecting device according to one of the preceding claims, **characterised in that** a spring (13) for contact-making of the pin (1) is provided at the sleeve (2), particularly a spring (13) with a detent device.

## Revendications

1. Dispositif de connexion de deux composants électriques, en particulier pour des fiches, connecteurs à lames et à ressorts ainsi que cartes embrochables, platines ou analogues, avec une broche (1) disposée sur le premier composant et une douille (2) disposée sur le deuxième composant pour recevoir la broche (1), dans lequel la broche (1) traverse une ouverture d'une section de paroi (3) du premier composant et est fixée par un écrou (5) disposé sur la face arrière de cette section de paroi (3), vissable sur la broche (1), dans lequel la broche (1) est pourvue sur sa surface périphérique d'une collerette (6) en saillie par rapport à la broche (1),
**caractérisé par le fait**
■ **que** la collerette (6) est insérée dans un évidement complémentaire à la collerette (6) formé dans une plaque intermédiaire (7),
■ **que** la plaque intermédiaire (7) est disposée sur la section de paroi (3) du premier composant.

2. Dispositif de connexion selon la revendication 1,
**caractérisé par le fait**
**que** l'ouverture (2a) de la douille (2) est élargie en cône et/ou la pointe (1a) de la broche (1) dirigée vers la douille (2) est effilée en cône.

3. Dispositif de connexion selon la revendication 1 ou 2,
**caractérisé par le fait**
**qu'**un autre dispositif d'alignement (8) pour la connexion en position correcte des deux composants est prévu sur la plaque intermédiaire (7) et/ou qu'un dispositif complémentaire (8a) est prévu sur la douille (2).

4. Dispositif de connexion selon l'une des revendications précédentes,
**caractérisé par le fait**
**que** la broche (1) est en métal et en particulier que la broche (1) et la douille (2) sont contactables électriquement et connectables à la masse.

5. Dispositif de connexion selon l'une des revendications précédentes,
**caractérisé par le fait**
**que** la broche (1) dispose d'une réduction de section (9) sous la forme d'une saillie d'arrêt, en particulier que la réduction de section (9) fait le tour complet de la broche (1).

6. Dispositif de connexion selon l'une des revendications précédentes,
**caractérisé par le fait**
**que** la collerette (6) est réalisée sous la forme de deux saillies opposées.

7. Dispositif de connexion selon l'une des revendications 1 à 5,
**caractérisé par le fait**
**que** la collerette (6) est asymétrique.

8. Dispositif de connexion selon l'une des revendications précédentes,
**caractérisé par le fait**
**que** la douille (2) peut être fixée à une section de paroi (4) du deuxième composant par un raccord à vis (10) et/ou la plaque intermédiaire (7) à une section de paroi (3) du premier composant par un raccord à vis (10).

9. Dispositif de connexion selon l'une des revendications précédentes,
**caractérisé par le fait**
**que** la douille (2) est ouverte à son extrémité éloignée de la broche (1) pour le passage de la broche (1), en particulier que la broche (1) est pourvue à son extrémité qui traverse la douille (2) d'un élargissement d'arrêt pour la fixation à la douille (2) ouverte.

10. Dispositif de connexion selon l'une des revendications précédentes,
**caractérisé par le fait**
**qu'**un ressort (13) pour l'établissement du contact avec la broche (1) est prévu sur la douille (2), en particulier un ressort (13) avec un dispositif d'arrêt.
